# EUROPÄISCHE PATENTSCHRIFT

(11) **EP 0 294 323 B1**
(45) Veröffentlichungstag und Bekanntmachung des Hinweises auf die Patenterteilung: **10.07.1991**
(21) Anmeldenummer: 88810315.7
(22) Anmeldetag: 13.05.1988
(51) Int. Cl.: D03D 47/34, B65H 59/22

(54) **Elektronisch gesteuerte Fadenbremse und Verwendung der Fadenbremse**
Thread brake with electronic command and application of the thread brake
Frein de fil commandé électroniquement et utilisation d'un tel frein de fil

(30) Priorität: 27.05.1987 CH 2057/87
(43) Veröffentlichungstag der Anmeldung: 07.12.1988
(73) Patentinhaber: GEBRÜDER SULZER AKTIENGESELLSCHAFT, CH-8401 Winterthur (CH)
(72) Erfinder: Gacsay, Lorant, CH-8053 Zürich (CH); Meierhofer, Beat, CH-8645 Jona (CH)

(56) Entgegenhaltungen:
- DE-A- 2 452 983
- DE-C- 3 446 567
- FR-A- 2 300 734
- FR-A- 2 568 595
- FR-A- 2 597 889
- SU-A- 1 097 727
- US-A- 4 112 561

## Beschreibung

Die vorliegende Erfindung bezieht sich auf eine Fadenbremse mit elektromagnetisch steuerbarer Bremsleistung, auf die Verwendung einer derartigen Fadenbremse sowie eine Anordnung mehrer Fadenbremsen. Derartige Fadenbremsen werden beispielsweise als Schussfadenbremsen für schützenlose Webmaschinen wie Projektil-, Greifer-, Wasserjet- und Luftwebmaschinen und generell in solchen Fällen verwendet, wo ein Faden nicht mit gleichbleibender Geschwindigkeit bewegt wird und wo ein Nachlaufen des Fadens, d.h. das Ueberholen des Schusseintragsorgans durch Teile des Fadens vermieden werden soll. Es gibt beispielsweise Greiferwebmaschinen, bei denen der Schussfaden vom Bringergreifer zuerst beschleunigt wird und auf den Uebergabepunkt in der Fachmitte hin wieder verzögert wird, um nach der Uebergabe an den Nehmergreifer ein zweites Mal beschleunigt und wieder verzögert zu werden. Dies erfordert idealerweise eine Schussfadenbremse, welche im Takt dieser Beschleunigungs- und Verzögerungsphasen den Schussfaden völlig ungebremst freigibt in den Beschleunigungsphasen, mehr oder weniger stark bremst in den Verzögerungsphasen und eventuell klemmt, d.h. klemmend festhält in anderen Phasen des Webzyklus.

Aus der japanischen Offenlegungsschrift JP 23014/82 und der russischen Patentschrift SU 1.097.727 sind z.B. elektomagnetisch steuerbare Tellerbremsen bekannt. Die Teller und Betätigungshebel für die Teller weisen aber relativ grosse Massen auf, was wiederum hohe Ansprechzeiten für Bremsleistungsänderungen zur Folge hat, oder aber aufwendige konstruktive Massnahmen für die Magnetspulen erfordert. Bedingt durch die kurzen Schaltzeiten und relativ grossen Massen treten zudem beispielsweise beim Anschlagen des beweglichen Tellers beim Oeffnen, beim sogenannten Lüften der Fadenbremse, hohe Kräfte und hoher Verschleiss auf.

Die deutsche Patentschrift DE 34.46.567 beschreibt eine Schussfadenbremse, bei der der Faden zwischen zwei blattfederartigen Lamellen gebremst wird und die Bremsleistung mit zusätzlichen Elektromagneten steuerbar verstärkt wird. Die Grundeinstellung der Blattfederbremse ist durch die Vorspannung der Blattfedern einstellbar und vorgegeben. Die Bremsung des Fadens erfolgt durch einen relativ kurzen Teil, am von der Halterung abgekehrten Ende der Blattfedern. Die bremsleistungverstärkenden Elektromagneten sind ebenfalls in diesem Bereich angeordnet, sodass die Bremsleistung immer von diesem kurzen, fast punktförmigen Endbereich erbracht wird. Der Faden wird bei einer derartigen Anordnung fast punktuell belastet, was zu hohen Flächendrücken auf den Faden führt. Bei grosser Ungleichmässigkeit des Schussfadens und bei Garnfehlern kann die momentane Belastung des Fadens im Bremsbereich derart variieren, dass der Faden reisst oder umgekehrt ungenügend gebremst wird, was in jedem Fall störend und unerwünscht ist.

Aus der französischen Patentschrift FR-2.300.734 ist eine Luft-Fadenbremse mit einer elektromagnetischen Zusatzbremse, bekannt. Diese Zusatzbremse besteht aus einer federartigen Lamelle, die bei stromlosem Elektromagneten mit dem Faden nicht in Berührung steht und einen Spalt offen lässt, so dass des Fadens nicht gebremst wird. Die Bremse erfüllt die Aufgabe den Faden am Ende des Schusseintrags zu stoppen und festzuhalten. Bei Betätigung der Zusatzbremse wird die federnde Lamelle angezogen. Der Faden wird zwischen der Lamelle und einer Platte geklemmt. Der Faden wird praktisch nur auf einer Linie quer zur Fadenlaufrichtung geklemmt. Damit wird der Faden örtlich stark beansprucht. Ein dosiertes Bremsen des Fadens ist bei grösserer Ungleichmässigkeit des Garns und vor allem wegen der Anzugs-Charakteristik von federartiger Lamelle und Magnet nicht möglich.

Die vorliegende Erfindung bringt hier wesentliche Fortschritte und weist die Nachteile bekannter Fadenbremsen nicht auf. Die Erfindung ist im kennzeichen des Anspruchs 1 enthalten. Im weiteren bezieht sich die Erfindung auf die Verwendung einer derartigen Fadenbremse als Schussfadenbremse bei schützenlosen Webmaschinen. Die abhängigen Ansprüche beziehen sich auf vorteilhafte Weiterbildungen der Erfindung.

Die Fadenbremse hat kurze Ansprechzeiten und bleibt auch bei sehr hohen Fadengeschwindigkeiten, die beispielsweise bei schützenlosen Hochleistungswebmaschinen im Bereich von 50 m/s und höher liegen können, noch steuerbar. Durch die über eine grössere Fadenlänge von beispielsweise einigen cm Länge erfolgende übertragung der Bremsleistung auf den Faden ist der spezifische Flächendruck auf den Faden bei gleicher Bremsleistung wesentlich geringer, und damit erfolgt die Bremsung des Fadens fadenschonender als bei bekannten Fadenbremsen. Insbesondere entfällt die bei bisherigen Fadenbremsen störende hohe spezifische Flächenbelastung des Fadens beim Bremsvorgang. Die geringere spezifische Beanspruchung der Bremsorgane führt gleichzeitig zu einer verbesserten Lebensdauer der Fadenbremse. Darüber hinaus wird bei dieser neuen Fadenbremse die Bremsleistung bedeutend weniger von der Ungleichmässigkeit des Fadens beeinflusst. Es ist auch denkbar, mehrere, beispielsweise zwei oder drei lamellenartige Bremsfolien übereinanderliegend anzuordnen, wobei die Folien frei übereinanderliegend oder miteinander verbunden sein könnten. Dies erlaubt die Erhöhung der maximalen Bremsleistung bei gleichbleibendem Magnetstrom, was bei gröberen Garnen Vorteile bringen kann.

Die dem Faden abgekehrte Seite der flexiblen, lamellenartigen Bremsfolie könnte auch mit einer sehr leichten, praktisch masselosen Kunststoffschicht, beispielsweise einem Schaum, versehen sein, was die Handhabung der Folie erleichtern und die Gefahr von Schnittverletzungen für das Bedienungspersonal verringern kann. Mehrer Fadenbremsen können zu einer Mehrschuss-Fadenbremse, mit beispielsweise gemeinsamer Steuerung zusammengefasst werden.

Nachfolgend wird die Erfindung anhand der in den Zeichnungen dargestellten Ausführungsbeispielen und Teilen davon näher erläutert. Es zeigen:

- Fig. 1: die perspektivische Ansicht einer schematisch dargestellten, als Schussfadenbremse ausgebildeten Fadenbremse mit drei steuerbaren Magnetspulen;
- Fig. 1a: schematisch die Anordnung einer Schussfadenbremse an einer schützenlosen Webmaschine;
- Fig. 2: eine Seitenansicht der Fadenbremse von Fig. 1;
- Fig. 3: einen Querschnitt nach III-III durch die Fadenbremse nach Fig. 2;
- Fig. 4: vergrössert, ein Detail des Schnitts von Fig. 3 durch die Bremsorgane und den gebremsten Faden bei wirksamer Bremse;
- Fig. 5: schematisch ein weiteres Beispiel einer Anordnung von Magnet- und Bremsorganen bei einer Fadenbremse;
- Fig. 6: im Querschnitt die schematische Darstellung einer weiteren Ausführung einer Fadenbremse mit einem lamellenartigen Bremsorgan, das Distanzelemente aufweist;
- Fig. 7: in einer schematischen, parallelperspektivischen Darstellung eine Ausführungsform der Fadenbremse, bei der das lamellenartige Bremsorgan in einem deckelartigen Teil gehaltert ist;
- Fig. 8: einen Querschnitt nach VIII - VIII durch die Fadenbremse von Fig. 7;
- Fig. 9: Einzelheiten der Halterung für das lamellenartige Bremsorgan von Fig. 7.

Die Fadenbremse 1 von Fig. 1 ist im gezeigten schematischen Beispiel als Schussfadenbremse zwischen dem Schussfadenspeicher und einer Hauptdüse 31 einer Webmaschine 3 in Laufrichtung des Schussfadens 21 angeordnet. Es ist für die nachfolgenden Erklärungen ohne Bedeutung, nach welchem schützenlosen Schusseintragsverfahren der Schussfaden 21 in das symbolisch gezeichnete Webfach 32 eingetragen wird.

In der starren Leiste 11, deren dem Faden 21 zugekehrte Fläche 111 mit einem abriebfesten Oberflächenbelag versehen ist, der die eigentliche Bremsfläche bildet, sind die drei steuerbaren Elektromagnete 112, 113, 114 eingebaut. Die Elektromagnete können im Gehäuse 110 eingegossen sein, welches beispielsweise ein Profil aus Kunststoff, einem nicht ferromagnetischen Metall, Keramik, Glas oder aus einem anderen nicht ferromagnetischen Werkstoff ist. Die Magnete 112, 113, 114 sind im gezeigten Beispiel Topf- oder Haftmagnete, mit eisenarmem Kern, welche eine kurze Schaltzeit von beispielsweise fünf Millisekunden oder kürzer haben. Eine lamellenartige, ferromagnetische Metallfolie 115 bildet das zweite Bremsorgan und wird von den Magneten 112, 113, 114 bei eingeschaltetem Strom gegen den Bremsbelag der starren Magnetleiste gezogen. Die ferromagnetische Metallfolie 115 hat für die Magnete 112, 113, 114 die Funktion eines Ankers. Dabei erfährt der Schussfaden eine Bremskraft, die mit der Magnetkraft der steuerbaren Elektromagnete verändert und gesteuert werden kann.

Die Folie 115 ist an der Achse 116 festgemacht, welche in Bohrungen der beiden Stege 117 befestigt sind. Die Folie 115 ist im gezeigten Beispiel leicht vorgespannt, was aber aufgrund des sehr kleinen Biegemomentes der Folie praktisch nichts zur Bremsleistung beiträgt. Damit wird lediglich das Anliegen der Folie 115 an den Faden sichergestellt und einem mögliches Flattern der Folie 115 entgegengewirkt. Wesentlich ist, dass die Folie 115, welche eine sehr geringe Masse hat und damit fast gewichtslos ist, über den grössten Teil ihrer Länge auf der starren Bremsfläche 111 der Leiste 11, bzw. auf dem Faden 21 höchstens mit ihrem Eigengewicht aufliegt. Die Bremsleistung wird praktisch ausschliesslich von den Elektromagneten 112, 113, 114 erbracht, wenn die Folie 115 von diesen mehr oder weniger stark angezogen wird. Beim Bremsen wird die Metallfolie 115 quer zur Faden-Laufrichtung deformiert und umschlingt den Faden in einem grösseren Winkelbereich, wie dies anhand von Fig. 4 gezeigt und beschrieben ist. Bei gelöster Fadenbremse hingegen, d.h. bei ausgeschalteten Elektromagneten 112, 113, 114, ist die praktisch gewichtslose Metallfolie 115 nur entlang einer Linie mit dem Faden 21 in Berührung, sodass der Faden 21 praktisch nicht gebremst wird.

Die Steuerelektronik 4 für die Fadenbremse 1 und die Hauptdüse 31 verändert die auf den Schussfaden 21 ausgeübte Bremskraft beispielsweise in Abhängigkeit von der Position der Spitze des Schussfadens 21 im Webfach 32 und dem Drehwinkel der Webmaschine (Fig. 1, 1a). Bei Webmaschinen werden die Abläufe vieler Funktionen auf den Drehwinkel der Hauptantriebswelle bezogen definiert. Die Steuerelektronik 4 ermittelt mittels dem Sensor 41 beispielsweise laufend diesen Drehwinkel. Der Sensor 42 bestimmt den Zeitpunkt des Durchlaufs der Spitze des Schussfadens 21 bei einer bestimmten Position im Webfach 32 und kann z.B. auch ein Fadenlaufsignal des Schussfadens an die Steuerelektronik abgeben. Die drei Sensoren 43 überwachen den Schussfaden in der Endphase des Schusseintrags, wobei der Faden direkt oder das Schusseintragsorgan die Signale für die Steuerelektronik liefern kann. Aus diesen Signalen der Sensoren 41, 42 und 43 ist die Steuerelektronik 4 in der Lage, die momentan erforderliche Bremsleistung zu ermitteln und die Leistung der Bremsmagnete 112, 113, 114 über die Eingänge 44 zu verändern und den jeweiligen Erfordernissen anzupassen. Es ist dabei möglich, jeden der Magnete 112, 113, 114 separat anzusteuern oder in Serie zu schalten und gleichsinnig anzusteuern. Es wäre auch möglich, Magnete in Gruppen, deren Magnete in Serie geschaltet sind, steuerungsmässig zusammenzufassen. In unserm Beispiel könnten die zwei Magnete, z.B. 112 und 114 in Serie geschaltet sein und parallel dazu wäre der dritte Magnet 113 geschaltet. Im dargestellten Beispiel übernimmt die Steuerelektronik auch noch die Steuerung des Ventils 45 der Hauptdüse 31. Die Steuerung 4 für die Fadenbremse 1 kann eine selbständige Einheit, oder ein Teil beispielsweise einer zentralen Steuerelektronik und darin vollständig integriert sein.

In der teilweise geschnittenen, schematischen Seitenansicht der Fadenbremse 1 von Fig. 2 sieht man die drei Topfmagnete 112, 113, 114, welche im Gehäuse 110 zu einer Leiste 11 zusammengefasst sind. Die dem Faden 21 zugekehrte Fläche 111 der Leiste 11 bildet mit der lamellenartigen, ferromagnetischen Metallfolie 115 die eigentliche Fadenbremse. Diese Metallfolie bildet den Anker der Topfmagnete 112, 113, 114. Die ferromagnetische Metallfolie kann beispielsweise eine Stahllamelle von wenigen Hundertstel-Millimetern Dicke sein. Besonders gut haben sich auch Folien aus nichtkristallinem Metall, sogenannten Glasmetallen, bewährt, welche die Eigenschaften hoher Verschleissfestigkeit und guter magnetischer Eigenschaften miteinander vereinigen. Eine Schicht aus allerdings nicht ferromagnetischem Glasmetall mit hoher Verschleissfestigkeit wäre, auch als Oberflächenbelag auf der dem Faden 21 zugekehrten Fläche 111, d.h. der Bremsfläche der Leiste 11, geeignet.

Es wäre auch eine Fadenbremse mit einem einzigen länglichen, leistenförmigen Magneten denkbar, der die Metallfolie über einen wesentlichen Teil ihrer Länge magnetisch beeinflusst.

Bei Fig. 3, welche einen schematischen Schnitt nach III-III von Fig. 2 darstellt, liegt die praktisch gewichtslose Metallfolie 115 auf dem Faden 21 und der Faden erfährt praktisch keine Bremswirkung. Sobald die Bremsmagnete 112, 113, 114 eingeschaltet werden, deformiert sich die lamellenartige Folie 115 wie in Fig. 4 gezeichnet so, dass sich der Umschlingungswinkel der Metallfolie um den Faden 21 vergrössert und/oder der Faden 21 wird derart plattgedrückt, dass sich die Berührungsfläche zwischen Faden 21 und der dem Faden 21 zugekehrten Fläche 111 der Leiste 11 sowie der Metallfolie vergrössert. Durch die grosse Bremsfläche wird der Faden 21 sehr schonend gebremst. Dadurch dass die Bremsleistung über eine grössere Länge, von beispielsweise fünf und mehr Zentimetern auf den Faden erbracht wird, und dass sich die Metallfolie dem Fadenquerschnitt bis zu einem gewissen Masse anpasst, ist die zeitliche Variation der Bremsleistung, welche z.B. durch Ungleichmässigkeiten des Fadendurchmessers hervorgerufen wird, geringer als beispielsweise bei Tellerbremsen oder Blattfederbremsen, bei denen die gesamte Bremsleistung auf eine kürzere Fadenlänge erbracht wird und zudem die Bremsorgane eine grössere Masse und damit auch eine grössere Trägheit aufweisen.

Fig. 5 zeigt eine Fadenbremse nach der Erfindung, bei der in der Leiste 11′ neben vier Magnetspulen B1, B2, B3 und B4, welche die Bremsmagnete sind, noch die drei Lüftspulen L1, L2 und L3 vorhanden sind. Auf der lamellenartigen Metallfolie 115′ sind, den Lüftspulen gegenüberliegend, auf der dem Faden 21 abgekehrten Seite, Permanentmagnete P1, P2, P3 angebracht. Bei ausgeschalteten Bremsmagneten B1, B2, B3, B4 ist es möglich, bei richtig gepolten Lüftspulen, d.h., wenn sich gleiche Pole von Permanentmagneten und Lüftspulen gegenüberliegen, die Metallfolie vollständig abzuheben, d.h. die Fadenbremse zu lüften. Durch Umpolen der Lüftspulen, könnten diese aber auch Bremsleistungen erbringen. Die Permanentmagneten P1, P2, P3 erhöhen zwar die Steifigkeit des Metallfolie 115′ in deren Bereich, die Flexibilität der Folie zwischen den Permanentmagneten und damit die fadenschonenden Bremseigenschaften, bleiben aber weitgehend erhalten. Zudem gibt es flexible permanentmagnetische Materialien, welche die Steifigkeit der Metallfolie nur unwesentlich erhöhen. Das durch die Permanentmagneten zusätzliche Gewicht der Metallfolie kann, wenn nötig mit den Lüftspulen kompensiert werden.

In der in Fig. 6 stark vergrösserten gezeigten Ausführung weist die Metallfolie 115′′ in Fadenlaufrichtung, auf beiden Seiten am Rand Distanzelemente 118 auf, welche zwischen der Metallfolie 115′′ und der Bremsfläche 111′′ der Leiste 11′′ einen Spalt für den ungebremsten Lauf des Fadens freilassen. Beim Einschalten der Bremsmagnete, welche beispielsweise in Laufrichtung des Fadens betrachtet zwischen den Distanzelementen liegen, erfolgt das Bremsen des Garns in der beschriebenen Weise. Wenn Distanzelemente 118 auch im Bereich der Bremsmagnete vorhanden sind, erfolgt die Deformation der Metallfolie und die Anpassung der Metallfolie an den Faden 21, quer zur Fadenlaufrichtung, beispielsweise in der in der Fig. 6 gestrichelt dargestellten Art.

Bei der Fadenbremse 7 von Fig. 7, Fig. 8 und Fig. 9 ist die Metallfolie 715 am deckelartigen Träger 71 mit den L-förmigen Befestigungs-Halterungen 72, 73 befestigt. Der Trägers 71 mit der Metallfolie 715 wiederum ist an der Leiste 711, mit der Bremsfläche 711′ mit den beiden Schwenklaschen 74 und 75 und Schrauben befestigt. Der Abstand zwischen Metallfolie 715 und Bremsfläche 711′ kann mit der Stellschraube 7111 durch Verändern der Winkellage der Schwenklaschen 74 und 75 eingestellt werden. Die Schwenklaschen 74 wird im gezeigten Beispiel von der Feder 76, von der ein Ende an der Schwenklasche 74 und das andere an der Leiste 711 befestigt ist, in der gewählten Lage festgehalten.

Wie in der schematischen Schnittzeichnung von Fig. 8 kann der Abstand zwischen der Metallfolie 715 und der Bremsfläche 711′ etwa in der Grössenordnung des Durchmessers des Fadens 721 gewählt werden. Die Ausnehmung 70 im Träger 71 erlaubt den Durchlauf von Dickstellen im Faden 221, ohne dass die Fadenspannung allzusehr erhöht wird, indem die Metallfolie 715 in die gestreichelt gezeichnete Lage 715′ in die Ausnehmung 70 auszuweichen. Beim Bremsen kann die Metallfolie 715 unter der Wirkung der Magnetkräfte sich ähnlich wie in Fig. 6 gezeigt dem Faden 721 anschmiegen.

Fig. 9 zeigt L-förmige Befestigungs-Halterung 73, mit den beiden Haltedorne 77, 77′, die in Löcher 7150 bzw. 7150′ der Metallfolie 715 eingreifen. An ihrem anderen Ende kann die Metallfolie 715 in gleicher Weise in der Halterung 72 befesteigt sein. Bei dieser Montageart braucht die Metallfolie 715 nicht zwischen der Befestigungs-Halterung 73 und dem Träger 71 geklemmt zu sein. Die Löcher, in welche die Haltedorne eingreifen können Uebergrösse aufweisen, sodass die Metallfolie lose und frei beweglich nur mit einem Teil ihres Eigengewichts und nur zeitweise auf dem Faden aufliegt.

Es wäre auch möglich, die Metallfolie, in Fadenlaufrichtung betrachtet nur am Anfang zu besfestigen. Die Metallfolie könnte in diesem Fall auch zwischen dem Träger und der Halterung geklemmt sein.

## Patentansprüche

1. Fadenbremse (1) mit elektromagnetisch steuerbarer Bremsleistung, wobei ein starres (11, 111) und ein lamellenartiges flexibles, wenigstens teilweise ferromagnetisches Bremsorgan (115) in Laufrichtung des zu bremsenden Fadens (21) angeordnet sind, zwischen denen der Faden (21) verläuft und mit steuerbaren Magnetorganen (112, 113, 114), mit welchen die zwischen den Bremsorganen (111, 115) und auf den Faden (21) wirkenden Kräfte veränderbar sind, dadurch gekennzeichnet, dass das lamellenartige Bremsorgan (115) im wesentlichen eben und streifenförmig ist, daß die Bremsorgane beim Bremsen über einen wesentlichen Teil ihrer Länge, welche mehr als ihre Breite beträgt, in Fadenlaufrichtung auf den Faden (21) einwirken und dass das streifenförmige Bremsorgan (115) im nicht bremsenden Zustand der Fadenbremse (1) über einen wesentlichen Teil seiner Länge, höchstens mit seinem Eigengewicht auf dem Faden liegt.

2. Fadenbremse nach Anspruch 1, dadurch gekennzeichnet, dass in Laufrichtung des Fadens (21), im starren Bremsorgan (11) mehrere Elektromagnete (112, 113, 114) angeordnet sind, deren magnetischer Kreis durch Teile des lamellenartigen, flexiblen Bremsorgans (115) geschlossen wird.

3. Fadenbremse nach einem oder mehreren der Ansprüche 1 bis 2, dadurch gekennzeichnet, dass die steuerbaren Magnetorgane (112, 113, 114) Topfmagnete mit eisenarmem Kern sind.

4. Fadenbremse nach einem oder mehreren der Ansprüche 1 bis 3, dadurch gekennzeichnet, dass das lamellenartige Bremsorgan (115) ein Metallblatt mit einer Dicke von einigen wenigen bis fünfzig, vorzugsweise fünf bis dreissig Hundertstel-Millimetern ist.

5. Fadenbremse nach einem oder mehreren der Ansprüche 1 bis 4, dadurch gekennzeichnet, dass das lamellenartige Bremsorgan (115) aus Glasmetall besteht.

6. Fadenbremse nach einem oder mehreren der Ansprüche 1 bis 5, dadurch gekennzeichnet, dass mindestens zwei steuerbare Magnetorgane (112, 113, 114) in Serie geschaltet sind.

7. Fadenbremse nach einem oder mehreren der Ansprüche 1 bis 5, dadurch gekennzeichnet, dass mindestens zwei steuerbare Magnetorgane (112, 113, 114) parallel geschaltet sind.

8. Fadenbremse nach einem oder mehreren der Ansprüche 1 bis 5, dadurch gekennzeichnet, dass die steuerbaren Magnetorgane (112, 113, 114) gruppenweise in Serie geschaltet und die Gruppen zueinander parallel geschaltet sind.

9. Fadenbremse nach einem oder mehreren der Ansprüche 1 bis 8, dadurch gekennzeichnet, dass steuerbare Magnetorgane (112, 113, 114) Elektromagneten mit einer Schaltzeit von weniger als 6 ms sind.

10. Fadenbremse nach einem oder mehreren der Ansprüche 1 bis 9, dadurch gekennzeichnet, dass zusätzlich zu den steuerbaren Magnetorganen (B1, B2, B3, B4, L1, L2, L3) Permanentmagnete (P1, P2, P3) vorhanden sind, welche zwischen den Bremsorganen (11′, 115′) wirken.

11. Fadenbremse nach einem oder mehreren der Ansprüche 1 bis 10, dadurch gekennzeichnet, dass wenigstens eines der Bremsorgane (111, 115) fadenseitig abriebfest beschichtet ist.

12. Fadenbremse nach einem oder mehreren der Ansprüche 1 bis 11, dadurch gekennzeichnet, dass die Bremsorgane (11, 111, 115) auf einer Länge von mehr als 50 mm auf den Faden (21) einwirken.

13. Fadenbremse nach einem oder mehreren der Ansprüche 1 bis 12, dadurch gekennzeichnet, dass das lamellenartige Bremsorgan (115) der Fadenbremse, in Fadenlaufrichtung betrachtet, einseitig, am Anfang mit Befestigungsmitteln (116, 117) befestigt ist.

14. Fadenbremse nach einem oder mehreren der Ansprüche 1 bis 13, dadurch gekennzeichnet, dass die dem Faden (21) zugekehrte Seite des lamellenartigen Bremsorgans (115′′) und/oder das starre Bremsorgan (11′′, 111′′) fadenseitig, ausserhalb des Fadenlaufbereichs Distanzelemente (118) aufweisen.

15. Fadenbremse nach einem oder mehreren der Ansprüche 1 bis 14, dadurch gekennzeichnet, dass steuerbare Magnetorgane (112, 113, 114) in Fadenlaufrichtung, in einer Magnetleiste (111) mit mehreren Elektromagneten zusammengefasst sind.

16. Fadenbremse nach einem oder mehreren der Ansprüche 1 bis 15, dadurch gekennzeichnet, dass das lamellenartige Bremsorgan (15) auf der dem Faden abgekehrten Seite mit Kunststoff- oder Kunststoffschaum geringer Masse beschichtet ist.

17. Fadenbremse nach einem oder mehreren der Ansprüche 1 bis 16, dadurch gekennzeichnet, dass diese einen Träger (71) mit Befestigungsmitteln (72, 73, 77, 77′) für das lamellenartige Bremsorgan (715) aufweist, der sich, auf der dem Faden (721) abgekehrten Seite, über einem wesentlichen Teil der Länge des Bremsorgans (715) erstreckt.

18. Fadenbremse nach Anspruch 17, dadurch gekennzeichnet, dass der Träger (71), in Fadenlaufrichtung betrachtet an seinem Anfang Befestigungsmittel (72) aufweist.

19. Fadenbremse nach Anspruch 18, dadurch gekennzeichnet, dass der Träger (71) an seinem Ende Befestigungsmittel (73, 77, 77′) aufweist.

20. Fadenbremse nach einem der Ansprüche 17 bis 19, dadurch gekennzeichnet, dass der Träger (71) auf der dem lamellenartigen Bremsorgan (715) zugekehrten Seite, in Fadenlaufrichtung eine Ausnehmung (70) aufweist.

21. Fadenbremse nach einem der Ansprüche 17 bis 20, gekennzeichnet durch Distanz-Haltemittel (74, 75) welche den Abstand zwischen Träger (71) mit lamellenartigem Bremsorgan (715) und dem starren Bremsorgan (711, 711′) bestimmen.

22. Fadenbremse nach Anspruch 21, dadurch gekennzeichnet, dass sie Mittel (74, 75, 7111) zum Verändern des Abstandes zwischen dem Träger (71) mit dem lamellenartigen Bremsorgan (715) und dem starren Bremsorgan (711′) aufweist.

23. Verwendung einer oder mehrerer Fadenbremsen (1) nach einem oder mehreren der Ansprüche 1 bis 22 als Schussfadenbremse für eine schützenlose Webmaschine (3).

## Claims

1. A yarn brake (19) whose braking force is controllable electromagnetically, with one rigid (11, 111) and one lamella-like flexible and at least partly ferromagnetic brake element (115) which are disposed in the direction of movement of the yarn (21) to be braked, the same extending between the brake elements and controllable magnet members (112-114) being provided for variing the forces operative between the brake elements (111, 115) characterised in that the lamella-like brake element (115) is substantially flat and strip-like and that the brake elements (111, 115) in braking, act over a substantial portion of their length corresponding to more than their width on the yarn (21) in the direction of movement thereof and the strip-like brake element (115), when in its non-braking condition, rests on the yarn over much of its length at the most by its own weight.

2. A yarn brake according to claim 1, characterised in that a number of electromagnets (112-114) are disposed in the rigid brake element (11) in the direction of yarn movement and the magnetic circuit of such electromagnets is closed by parts of the flexible lamella-like brake element (115).

3. A yarn brake according to claim 1 or 2, characterised in that the controllable magnet members (112, 113, 114) are pot magnets having a low-iron core.

4. A yarn brake according to any of claims 1 to 3, characterised in that the lamella-brake element (115) is a metal strip having a thickness from a few hundredths to 50 preferably from 5 to 30, hundredths of a millimetre.

5. A yarn brake according to any of claims 1 to 4, characterised in that the lamella-like brake element (115) is made of rapidly solidified products (RSP).

6. A yarn brake according to any of claims 1 to 5, characterised in that at least two controllable magnet members (112 to 114) are connected in series.

7. A yarn brake according to any of claims 1 to 5, characterised in that at least two controllable magnet members (112 to 114) are connected in parallel.

8. A yarn brake according to any of claims 1 to 5, characterised in that the controllable magnet members (112 to 114) are connected in series in groups and the groups are connected in parallel on one another.

9. A yarn brake according to any of claims 1 to 8, characterised in that the controllable magnet members (112 to 114) are electromagnets having a switching time of less than 6 ms.

10. A yarn brake according to any of claims 1 to 9, characterised in that permanent magnets (P1, P2, P3) operative between the brake element (11′, 115′) are present in addition to the controllable magnet members (B1, B2, B3, B4, L1, L2, L3).

11. A yarn brake according to any of claims 1 to 10, characterised in that at least one of the brake elements (111, 115) has an abrasion-resistant coating on the side near the yarn.

12. A yarn brake according to any of claims 1 to 11, characterised in that the brake members (11, 111, 115) act on the yarn (21) over a length of more than 50 mm.

13. A yarn brake according to any of claims 1 to 12, characterised in that the lamella-like brake member (115) of the yarn brake is secured, as considered in the direction of yarn movement, at one end at the start with securing means (116, 117).

14. A yarn brake according to any of claims 1 to 13, characterised in that that side of the lamella-like brake element (115˝) which is near the yarn (21) and/or the rigid brake member (11˝, 111˝) have on the side near the yarn and outside the movement zone thereof spacing elements (118).

15. A yarn brake according to any of claims 1 to 14, characterised in that controllable magnet members (112 to 114) are combined in the direction of yarn movement in a magnet strip (111) comprising a number of electromagnets.

16. A yarn brake according to any of claims 1 to 15, characterised in that the lamella-like brake member (15) has on the side remote from the yarn a coating of low-weight plastics or plastics foam.

17. A yarn brake according to any of the claims 1 to 16, characterised that the lamella-like brake element (715) is fixed with fixing elements (72, 73, 77, 77′) on a support (71) on the side remote from the yarn.

18. A yarn brake according to claim 17, characterised in that the fixing elements (72, 73, 77, 77′) are placed in the direction of yarn movement at the beginning the support (71).

19. A yarn brake according to claim 18, characterised in that the fixing elements (73, 77, 77') are placed in the direction of yarn movement at the end the support (71).

20. A yarn brake according to any of the claims 17 to 19, characterised in that the support (71) has a recess (70) on the side facing the lamella-like brake element (715).

21. A yarn brake according to any of the claims 17 to 20, characterised by spacer means (74, 75) that define the distance between the support (71) with the lamella-like brake element (715) and the rigid brake element (711, 711′).

22. A yarn brake according to any of the claims 17 to 21, characterized by means (74, 75, 7111) for setting the distance between support (71) with the lamella-like brake element (715) and the rigid brake element (711′).

23. Use of one or more yarn brakes (1) according to any of claims 1 to 22 as weft yarn brakes for a shuttleless loom (3).

## Revendications

1. Frein de fil (1) dont la puissance de freinage est commandée électromagnétiquement et dans lequel un organe de freinage rigide (11, 111) et un organe de freinage flexible, en forme de lamelle et au moins partiellement ferromagnétique (115), sont disposés dans la direction du déplacement du fil à freiner (21), le fil (21) se déplaçant entre ces organes de freinage, ledit frein comprenant par ailleurs des organes magnétiques commandés (112, 113, 114) qui permettent de modifier les forces s'exerçant entre les organes de freinage (111, 115) et le fil (21), frein caractérisé en ce que l'organe de freinage en forme de lamelle (115) est sensiblement plan et en forme de ruban, en ce que les organes de freinage agissent sur le fil (21) dans la direction d'avance de ce dernier lors du freinage sur une majeure partie de leur longueur qui est supérieure à leur largeur, et en ce que l'organe de freinage en forme de ruban (115) repose sur le fil sur une majeure partie de sa longueur et au maximum par son poids propre lorsque le frein (1) est à l'état de non-freinage.

2. Frein de fil selon la revendication 1, caractérisé en ce que plusieurs électro-aimants (112 113, 114) sont disposés dans la direction d'avance du fil (21) à l'intérieur de l'organe rigide de freinage (11), le circuit magnétique desdits électro-aimants se bouclant sur des parties de l'organe de freinage flexible en forme de lamelle.

3. Frein de fil selon l'une ou plusieurs des revendications 1 et 2, caractérisé en ce que les organes magnétiques commandés (112, 113, 114) sont des électroaimants cuirassés dont le noyau est pauvre en fer.

4. Frein de fil selon l'une ou plusieurs des revendications 1 à 3, caractérisé en ce que l'organe de freinage en forme de lamelle (115) est une lame de métal ayant une épaisseur de quelques centièmes de millimètres et pouvant atteindre cinquante, de préférence cinq à trente centièmes de millimètres.

5. Frein de fil selon l'une ou plusieurs des revendications 1 à 4, caractérisé en ce que l'organe de freinage en forme de lamelle (115) est en verre-métal.

6. Frein de fil selon l'une ou plusieurs des revendications 1 à 5, caractérisé en ce qu'au moins deux organes magnétiques commandés (112, 113, 114) sont montés en série.

7. Frein de fil selon l'une ou plusieurs des revendications 1 à 5, caractérisé en ce qu'au moins deux organes magnétiques commandés (112, 113, 114) sont montés en parallèle.

8. Frein de fil selon l'une ou plusieurs des revendications 1 à 5, caractérisé en ce que les organes magnétiques commandés (112, 113, 114) sont montés en série par groupes et les groupes sont montés en parallèle.

9. Frein de fil selon l'une ou plusieurs des revendications 1 à 8, caractérisé en ce que les organes magnétiques commandés (112, 113, 114) sont des électroaimants dont le temps de réponse est inférieur à 6 ms.
10. Frein de fil selon l'une ou plusieurs des revendications 1 à 9, caractérisé en ce qu'il comporte, en plus des organes magnétiques commandés (B1, B2, B3, B4, L1, L2, L3), des aimants permanents (P1, P2, P3) dont l'action s'exerce entre les organes de freinage (11′, 115′).

11. Frein de fil selon l'une ou plusieurs des revendications 1 à 10, caractérisé en ce qu'au moins l'un des organes de freinage (111, 115) comporte du côté du fil un revêtement résistant à l'usure par frottement.

12. Frein de fil selon l'une ou plusieurs des revendications 1 à 11, caractérisé en ce que les organes de freinage (11, 111, 115) agissent sur le fil (21) sur une longueur supérieure à 50 mm.

13. Frein de fil selon l'une ou plusieurs des revendications 1 à 12, caractérisé en ce que l'organe de freinage en forme de lamelle (115) du frein de fil est fixé d'un côté, au début par rapport au sens de déplacement du fil, au moyen d'organes de fixation (116, 117).

14. Frein de fil selon l'une ou plusieurs des revendications 1 à 13, caractérisé en ce que le côté de l'organe de freinage en forme de lamelle (115˝) qui est tourné vers le fil (21) et/ou l'organe rigide de freinage (11˝, 111˝) est équipé du côté du fil d'éléments d'entretoisement (118) situés à l'extérieur de la zone de déplacement du fil.

15. Frein de fil selon l'une ou plusieurs des revendications 1 à 14, caractérisé en ce que les organes magnétiques commandés (112, 113, 114) sont assemblés avec plusieurs électro-aimants dans la direction du déplacement du fil à l'intérieur d'une barre (111).

16. Frein de fil selon l'une ou plusieurs des revendications 1 à 15, caractérisé en ce que l'organe de freinage en forme de lamelle (15) comporte, du côté tourné à l'opposé de celui du fil, un revêtement de matière synthétique ou de mousse de matière synthétique ayant une faible masse.

17. Frein de fil selon l'une ou plusieurs des revendications 1 à 16, caractérisé en ce qu'il comporte un support (71) équipé d'organes (72, 73, 77, 77′) de fixation de l'organe de freinage en forme de lamelle (715), ce support s'étendant, du côté tourné à l'opposé de celui du fil (721), sur une majeure partie de la longueur de l'organe de freinage (715).

18. Frein de fil selon la revendication 17, caractérisé en ce que le support (71) comporte des organes de fixation (72) situés à son début par rapport au sens du déplacement du fil.

19. Frein de fil selon la revendication 18, caractérisé en ce que le support (71) comporte à l'extrémité des organes de fixation (73, 77, 77′).

20. Frein de fil selon l'une des revendications 17 à 19, caractérisé en ce que le support (71) comporte une cavité (71) orientée dans la direction du déplacement du fil et située sur le côté tourné vers l'organe de freinage en forme de lamelle (715).

21. Frein de fil selon l'une des revendications 17 à 20, caractérisé par des éléments d'entretoisement et de retenue (74, 75) qui déterminent la distance séparant le support (71) logeant l'organe de freinage en forme de lamelle (715) et l'organe rigide de freinage (711, 711′).

22. Frein de fil selon la revendication 21, caractérisé en ce qu'il comporte des organes (74, 75, 7111) permettant de faire varier la distance séparant le support (71) logeant l'organe de freinage en forme de lamelle (715) et l'organe de freinage rigide (711′).

23. Utilisation d'un ou de plusieurs freins de fil (1) selon l'une ou plusieurs des revendications 1 à 22 en frein de fil de trame pour métier à tisser sans navette (3).
